# EUROPÄISCHE PATENTSCHRIFT

(11) **EP 3 741 955 B1**
(45) Veröffentlichungstag und Bekanntmachung des Hinweises auf die Patenterteilung: **07.04.2021**
(21) Anmeldenummer: 19020340.6
(22) Anmeldetag: 23.05.2019
(51) Int. Cl.: E06B 9/40, E06B 9/42, E06B 9/72, E04F 10/06

(54) **SENKRECHTMARKISE UND WICKELWELLENANORDNUNG DAFÜR**
VERTICAL AWNING AND ROLLING SHAFT
STORE VERTICAL ET DISPOSITIF D'ARBRE D'ENROULEMENT CORRESPONDANT

(43) Veröffentlichungstag der Anmeldung: 25.11.2020
(73) Patentinhaber: ROMA KG, 89331 Burgau (DE)
(72) Erfinder: Maier, Wilfried, 89331 Burgau (DE); Krell, Rudolf, 89331 Burgau (DE)
(74) Vertreter: Patentanwälte Munk

(56) Entgegenhaltungen:
- EP-A1- 3 288 054
- EP-A2- 1 409 831
- JP-A- H08 298 195

## Beschreibung

Die Erfindung betrifft eine Senkrechtmarkise und eine hierfür geeignete Wickelwellenanordnung.

Gattungsgemäße Senkrechtmarkisen weisen eine in einem Einbauraum, in aller Regel einem Markisenkasten, angeordnete Wickelwellenanordnung auf, mit einer drehbar gelagerten Wickelwelle, auf der ein Markisentuch aufgenommen ist. Der Einbauraum beziehungsweise Markisenkasten umgibt die Wickelwelle dabei mehrseitig und hat an seiner Unterseite eine Tuchauslassöffnung, durch die das Markisentuch aus dem Einbauraum heraus geführt ist. Das Markisentuch ist mit seinem einen Ende an der Wickelwelle befestigt, beispielsweise mit einem Tuchkeder oder dergleichen, wobei an dem anderen, unteren Ende des Markisentuchs ein über zumindest eine Breitseite der Tuchauslassöffnung auskragender Fallstab befestigt ist. Der Fallstab zieht dabei das Markisentuch nach unten und hält es somit durch sein Gewicht auf Spannung. Zudem weisen gattungsgemäße Senkrechtmarkisen häufig Seitenführungsschienen auf, in denen das Markisentuch entlang seiner Seitenränder geführt ist, beispielsweise über in den Seitenführungsschienen angeordnete Inlets, in die Randwülste des Markisentuchs eingefädelt sind.

Da sich die Lage des abgewickelten Markisentuchs in Normalrichtung zur Tuchoberfläche aber je nach Dicke des noch auf der Wickelwelle befindlichen Ballens, also dem noch nicht abgewickelten Anteil des Markisentuchs, ändern würde, was der Seitenführung des Tuchs nicht bekommen würde, weisen gattungsgemäße Senkrechtmarkisen ein sich entlang der Tuchauslassöffnung erstreckendes Tuchleitprofil auf, welches einen Vorsprung beziehungsweise einen im Querschnitt etwa nasenförmigen Profilabschnitt aufweist, der sich zum Markisentuch hin erstreckt und an dem das Markisentuch aus einer durch den Außenumfang des durch die Wickelwelle und den aufgewickelten Teil des Markisentuchs gebildeten Ballens verlaufenden senkrechten Ebene in eine durch die Tuchauslassöffnung verlaufende senkrechte Ebene umgelenkt wird.

Dabei entsteht das Problem, dass es aufgrund der Reibung des Markisentuchs am Tuchleitprofil zu einer hohen elektrostatischen Aufladung kommen kann. Denn dieser Aufbau stellt eine Art physikalischen "Bandgenerator" dar, wobei sich die elektrostatische Aufladung dann über das Markisentuch auf die Wickelwelle überträgt und dort sammelt. Dieses Problem verschärft sich insbesondere dann, wenn die Senkrechtmarkise über einen als in die Wickelwelle eingeschobenen Rohrmotor ausgebildeten elektrischen Antrieb angetrieben wird. Beim Überschlagen der elektrostatischen Aufladung von der Wickelwelle auf den Rohrmotor kann es zu Fehlfunktionen der Motorelektronik kommen, die von einem Verstellen der eingestellten Endlagen, einem Verlust der Funksender-Programmierung bis zum Komplettausfall des Elektromotors reichen.

Bekannte Lösungen für dieses Problem sehen dabei am Behang angreifende Elemente vor, über die die elektrostatische Aufladung abgeleitet werden kann, so beispielsweise gemäß der deutschen Patentanmeldung DE 3316263 A1 Bürsten, gemäß der US-Patentanmeldung US 2009/250,177 A1 Abstreifer am Behang oder gemäß dem europäischen Patent EP 1 748 891 B1 eine Bürstendichtung gegen elektrostatische Aufladung. Diese Lösungsansätze sind jedoch aufgrund Reibung und Witterungseinflüssen fehleranfällig.

Daher zeigen andere Lösungsansätze eine Schutzeinhausung für die Motorsteuerplatine oder den gesamten Motor. Gemäß der US 2017/006,740 A1 ist die Motorsteuerplatine in einer isolierten Tasche am Kastenseitenteil aufgenommen, um so vor elektrostatischer Entladung geschützt zu sein. Gemäß der US-Patentanmeldung US 2018/202,228 A1 ist dagegen eine Hülse aus Kunststoff vorgesehen, die den Motor einhaust und dadurch gegen ein Überspringen der elektrostatischen Aufladung von der Wickelwelle schützen soll.

Ob damit das Überspringen der elektrostatischen Aufladung von der Wickelwelle auf die Motorsteuerplatine in jedem Fall verhindert werden kann, ist jedoch fraglich.

Ein anderer Weg wird in der europäischen Patentanmeldung EP 3 288 054 A1 vorgeschlagen. Diese Anmeldung betrifft einen Rohrmotor, der Mittel zum Abführen von elektrostatischer Ladung aufweist, wobei die elektrostatische Aufladung von der Wickelwelle über den Rotor des Elektromotors auf die Steuerplatine des Elektromotors innerhalb des Rohrmotorgehäuses geleitet wird, und von dort über das Anschlusskabel des Rohrmotors abgeführt wird. Allerdings ist die Steuerplatine des Elektromotors genau das Bauteil, das vor einem Überschlag der elektrostatischen Aufladung geschützt werden soll.

Hiervon ausgehend ist es Aufgabe der vorliegenden Erfindung, eine Senkrechtmarkise beziehungsweise eine hierfür geeignete Wickelwellenanordnung so weiterzubilden, dass die elektrostatische Aufladung zuverlässig und auf technisch einfache und kostengünstige Weise abgeleitet werden kann, ohne Schäden am Rohrmotor zu verursachen.

Diese Aufgabe wird hinsichtlich der Wickelwellenanordnung mit den Merkmalen des Anspruchs 1 gelöst, hinsichtlich der Senkrechtmarkise mit den Merkmalen des Anspruchs 13.

Die erfindungsgemäße Senkrechtmarkise weist eine zwischen zwei Seitenteilen drehbar abstützbare Wickelwelle zur Aufnahme des Markisentuchs auf, wobei die Wickelwelle über einen Lagerzapfen oder dergleichen an ihrem einen Ende und einen elektrischen Antrieb an ihrem anderen Ende an den Seitenteilen abstützbar ist und als Hohlwelle ausgebildet ist, wobei der elektrische Antrieb als in die Wickelwelle eingeschobener Rohrmotor, insbesondere ein Asynchronmotor, einen drehfest am zugeordneten Seitenteil anbringbaren stehenden Abschnitt und einen von innen an der Wickelwelle angreifenden, mit der Wickelwelle mitdrehenden Rotationsabschnitt aufweist. Hierbei ist nun ein Verbindungselement vorgesehen, welches den stehenden Abschnitt des Rohrmotors mit der drehenden Wickelwelle elektrisch leitend verbindet, wobei der stehende Abschnitt eine Anschlussmöglichkeit zum Anschließen einer Erdungsleitung aufweist, so dass eine elektrostatische Aufladung von der Wickelwelle über den stehenden Abschnitt und die Erdungsleitung ableitbar ist. Weiterhin erfindungsgemäß ist das Verbindungselement mitdrehend und elektrisch leitend befestigt und steht mit dem stehenden Abschnitt des Rohrmotors elektrisch leitend in Gleitkontakt. Denn aufgrund der Profilierung der Wickelwelle lässt sich dies relativ leicht umsetzen.

Derartige elektrisch leitende Verbindungen zwischen der drehenden Wickelwelle und dem stehenden Abschnitt können beispielsweise über entsprechende metallische Schleifkontakte oder Bürsten, zum Beispiel Kohlebürsten, hergestellt werden. Bevorzugt ist jedoch ein Verbindungselement vorgesehen, das einen Faserpinsel mit elektrisch leitfähigen Pinselfasern aufweist, über welche der elektrisch leitende Pfad von der Wickelwelle zum stehenden Abschnitt des Rohrmotors führt.

Alternativ oder ergänzend kann das Verbindungselement auch ein Schaumstoffelement aus einem elektrisch leitfähigen Schaumstoff umfassen, zum Beispiel sogenannter ESD-Schaumstoff. Als geeignetes Fasermaterial hat sich dabei PA 6, also Polyamid 6, beziehungsweise Polycaprolactam beziehungsweise Perlon erwiesen. ESD-Schaumstoff ist dabei eine Sammelbezeichnung für Schaumstoffe, die elektrostatisch leitfähig sind (electrostatic discharge, kurz ESD).

Auf diese Weise kann mit relativ einfachen Mitteln eine zuverlässige Ableitung einer etwaigen elektrostatischen Aufladung auf der Wickelwelle über einen am Stator angebrachten Erdleiter abgeführt werden, insbesondere über eine als Schutzleiter dienende Ader eines mehradrigen Kabels, über welches der Rohrmotor ansteuerbar und stromversorgbar ist, welche Ader mit dem Gehäuse des Rohrmotors verbunden ist, wohingegen die anderen Adern, in aller Regel zwei Steuerleitungen, sowie einmal Phase und einmal Nullleiter mit der Motorsteuerung verbunden sind. Das Kabel kann dabei einen Anschlussstecker aufweisen, um einen einfachen Einbau zu gewährleisten.

Besonders gut gegen Umgebungseinflüsse geschützt ist das Verbindungselement im Inneren der Wickelwelle, wo es auch recht einfach einen strom leitenden Pfad zwischen der Wickelwelle und dem stehenden Abschnitt des Elektromotors herstellen kann, wenn der stehende Abschnitt, wie bei Rohrmotoren üblich, ein Gehäuse mit einem rohrförmigen Gehäuseabschnitt aufweist, der aus Metall besteht und in die Wickelwelle eingeschoben ist, an dem das Verbindungselement elektrisch leitend angreifen kann. Dieser rohrförmige Gehäuseabschnitt ist dann selbstredend elektrisch leitend mit der am Gehäuse vorgesehenen Anschlussmöglichkeit zum Anschließen einer Erdungsleitung verbunden, beispielsweise einer Kabelklemme oder einer Kabelklemmschraube oder auch einem offenen Kabelende, beziehungsweise mit dem Erdleiter oder der als Schutzleiter dienenden Ader des Motoranschlusskabels.

Vorteilhaft ist das Verbindungselement dabei insgesamt ringförmig, so dass der gesamte Außenumfang des Rohrmotorgehäuses und der gesamte Innenumfang der Wickelwelle zur Übertragung der elektrostatischen Aufladung zur Verfügung steht. Dabei muss das Verbindungselement nicht zwangsläufig aus einem Stück bestehen. Es wäre vielmehr denkbar, ein aus einzelnen Ringelementen zusammengesetztes, insgesamt aber ringförmig angeordnetes Verbindungselement vorzusehen.

Zur Befestigung des Verbindungselements an der Wickelwelle kann ein an der Wickelwelle angebrachter Träger für das Verbindungselement vorgesehen sein, von dem das Verbindungselement an der Wickelwelle gehalten wird. Der Träger kann dabei aus einem isolierenden Material wie Kunststoff bestehen, um den elektrischen Pfad von der Wickelwelle durch das Verbindungselement hindurch zum Gehäuse des Rohrmotors klar abzugrenzen, wobei das Verbindungselement den Rohrmotor über seine in die Wickelwelle eingeschobene Länge auch vollständig oder zumindest weitgehend abdecken kann, um so eine zusätzliche Schirmung gegen einen unerwünschten Ladungsüberschlag außerhalb des definierten elektrischen Pfads zu bieten.

Der Träger kann als eine einstückige oder aus mehreren Einzelteilen bestehende, in die Wickelwelle eingesteckte Trägerhülse ausgebildet sein und einen auf der Innenseite des Verbindungselements angeordneten Innenteil und einen auf der Außenseite des Verbindungselements angeordneten Außenteil aufweisen, um das Verbindungselement zu halten, also beispielsweise einen die Pinselfasern des Faserpinsels tragenden Faserträger oder einen Schaumstoffring aus ESD-Schaumstoff. Dabei kann der Innenteil und der Außenteil über das Verbindungselement durchdringende oder überbrückende Befestigungsmittel zusammengefügt sein und so das Verbindungselement einklemmen.

Weitere vorteilhafte Weiterbildungen der Erfindung werden anhand der in den Figuren dargestellten Ausführungsformen der Erfindung näher erläutert. Es zeigen:
- Figur 1: eine Prinzipskizze einer gattungsgemäßen Senkrechtmarkise;
- Figur 2: eine teilausgeschnittene, perspektivische Ansicht einer Senkrechtmarkise gemäß einer ersten Ausführungsform der Erfindung; und
- Figur 3: eine entsprechende Ansicht einer weiteren Ausführungsform der Erfindung.

Zunächst wird Bezug genommen auf die Figur 1, anhand der das der vorliegenden Erfindung zugrundeliegende Problem der elektrostatischen Aufladung näher erläutert werden soll. Mit 1 ist ein hier als Wickelwellenkasten ausgebildeter Einbauraum bezeichnet, in dem eine Wickelwelle 3 mit einem mit Bezugszeichen 2 angedeuteten Elektromotor aufgenommen ist. Auf der Wickelwelle 3 ist dabei ein Markisentuch 4 aufgenommen, das einenends an der Wickelwelle 3 befestigt ist und anderenends mit einem Fallstab 5 verbunden ist und mit seinem unteren, mit dem Fallstab 5 verbundenen Ende aus einer Tuchauslassöffnung 7 des Markisenkastens 1 herausgeführt ist. Das Tuch 4 ist dabei in der in Figur 1 gezeigten, vollständig aufgewickelten Stellung als Ballen auf der Wickelwelle 3 aufgenommen. Um zu verhindern, dass sich die Lage des abgewickelten Teils des Markisentuchs 4 in Normalrichtung zur durch das abgelassene Tuch 4 gebildeten senkrechten Ebene verändert, ist dabei ein Tuchleitprofil 6 vorgesehen, welches mit einer Tuchleitnase gegen das Markisentuch drückt und dieses in die gewünschte senkrechte Ebene leitet, in der sich dann auch die Seitenführungsschienen befinden, welche das Markisentuch 4 an seinen Randwülsten beziehungsweise an seinen Seitenrändern angebrachten Halbreißverschlüssen führen.

Beim Auf- und Ablassen entsteht somit Reibung des Markisentuchs 4 am Tuchleitprofil 6, was wiederum die Entstehung einer elektrostatischen Aufladung, welche sich auf der Wickelwelle 3 sammelt, bewirkt.

Bei den in den Figuren 2 und 3 gezeigten Ausführungsformen der Erfindung wurden die in Bezug auf Figur 1 verwendeten Bezugszeichen beibehalten, da diese den prinzipiellen Aufbau von Senkrechtmarkisen, also auch der in den Figuren 2 und 3 gezeigten Senkrechtmarkisen betreffen.

Die Figur 2 zeigt somit eine Senkrechtmarkise mit einem in die Wickelwelle 3 eingeschobenen Rohrmotor 2, welcher einen Rotationsabschnitt 8 zum Angriff an der Wickelwelle 3 von innen und einen stehenden Abschnitt 9, 10 zur drehfesten Befestigung an einem Kastenseitenteil 11 aufweist. Der stehende Abschnitt 9, 10 hat dabei einen rohrförmigen Gehäuseabschnitt 10 aus Metall, der sich im Inneren der Wickelwelle 3 befindet und eine am Seitenteil 11 angebrachte Stütze 9. Zwischen dem stehenden Abschnitt 9, 10 und insbesondere seinem rohrförmigen Gehäuseabschnitt 10 einerseits und der Wickelwelle 3 andererseits befindet sich dabei ein in den Ringspalt zwischen der Wickelwelle 3 und dem rohrförmigen Gehäuseabschnitt 10 eingeschobener Träger 13, 15, welcher ein als ringförmiger Faserpinsel ausgebildetes Verbindungselement 12, 14 trägt und sich über nicht näher bezeichnete Leisten am Kragen der Stütze 9 abstützt und somit zusammen mit dem Rohrmotor 2 in die Wickelwelle 3 eingesteckt werden kann.

Das als Faserpinsel ausgebildete Verbindungselement 12, 14 weist dabei einen ringförmigen Faserträger 12 auf, welcher PA-6-Fasern 14 trägt, die am Außenumfang des rohrförmigen Gehäuseabschnitts 10 anliegen, wobei der Faserträger 12 jedoch über den Träger 13, 15 in drehfester Verbindung mit der Wickelwelle 3 gehalten wird. Der Träger 13, 15 weist dabei einen Innenteil 15 und einen Außenteil 13 auf, zwischen denen der Faserpinsel aufgenommen ist und die den Faserpinsel in Position halten.

Die in der Figur 3 gezeigte Ausführungsform der Erfindung entspricht weitgehend der in der Figur 2 gezeigten, wobei jedoch als Verbindungselement 32 anstatt eines Faserpinsels ein Ring aus ESD-Schaumstoff vorgesehen ist. Der Träger 33, 35 beziehungsweise dessen Innenteil 35 und Außenteil 33 sind entsprechend angepasst, um das Verbindungselement 32 mitdrehend an der Wickelwelle 3 und in Kontakt mit der Wickelwelleninnenumfangsoberfläche zu halten und bei einer Drehbewegung der Wickelwelle 3 auf dem Außenumfang des rohrförmigen Gehäuseabschnitts 10 abgleiten zu lassen.

Abwandlungen und Modifikationen der gezeigten Ausführungsformen sind möglich, ohne den Rahmen der Offenbarung zu verlassen.

So wäre es beispielsweise denkbar, anstatt eines ringförmigen Verbindungselements ein sich entlang des rohrförmigen Gehäuseabschnitts erstreckendes, längliches Verbindungselement vorzusehen, beispielsweise in Form einer Bürste.

## Patentansprüche

1. Wickelwellenanordnung für eine Markise, vorzugsweise Senkrechtmarkise, mit einer zwischen zwei Seitenteilen (11) drehbar abstützbaren Wickelwelle (3), an der ein Markisentuch (4) mit seinem einen Ende befestigbar ist, wobei die Wickelwelle (3) über einen Lagerzapfen an ihrem einen Ende und einen elektrischen Antrieb (2) an ihrem anderen Ende verfügt und darüber an den Seitenteilen (11) abstützbar ist, und wobei
die Wickelwelle (3) als Hohlwelle ausgebildet ist und der elektrischen Antrieb (2) als in die Wickelwelle (3) eingeschobener Rohrmotor, der einen drehfest am zugeordneten Seitenteil (11) anbringbaren stehenden Abschnitt (9, 10) und einen
von innen an der Wickelwelle (3) angreifenden, mit der Wickelwelle (3) mitdrehenden Rotationsabschnitt (8) aufweist, wobei
ein Verbindungselement (12, 14; 32) vorgesehen ist, welches den stehenden Abschnitt (9, 10) mit der drehbaren Wickelwelle (3) elektrisch leitend verbindet, **dadurch gekennzeichnet, dass**
der stehende Abschnitt (9, 10) eine Anschlussmöglichkeit zum Anschließen einer Erdungsleitung aufweist, so dass eine elektrostatische Aufladung von der Wickelwelle (3) über den stehenden Abschnitt (9, 10) und die Erdungsleitung ableitbar ist, wobei
das Verbindungselement (12, 14; 32) mitdrehend und elektrisch leitend an der Wickelwelle (3) befestigt ist und mit dem stehenden Abschnitt (9, 10) elektrisch leitend in Gleitkontakt steht.

2. Wickelwellenanordnung nach Anspruch 1, **dadurch gekennzeichnet, dass** das Verbindungselement (12, 14; 32) im Inneren der Wickelwelle angeordnet ist.

3. Wickelwellenanordnung nach Anspruch 1 oder 2, **dadurch gekennzeichnet, dass** der stehende Abschnitt (9,10) ein Gehäuse mit einem rohrförmigen Gehäuseabschnitt (10) aufweist, der aus Metall und in die Wickelwelle (3) eingeschoben ist und der mit dem Verbindungselement (12, 14; 32) elektrisch leitend in Verbindung steht.

4. Wickelwellenanordnung nach Anspruch 3, **dadurch gekennzeichnet, dass** der rohrförmige Gehäuseabschnitt (10) elektrisch leitend mit der am Gehäuse vorgesehenen Anschlussmöglichkeit zum Anschließen einer Erdungsleitung verbunden ist, beispielsweise mit einer Kabelklemme oder Kabelklemmschraube.

5. Wickelwellenanordnung nach Anspruch 4, **dadurch gekennzeichnet, dass** der Rohrmotor (2) ein beispielsweise zu einem Anschlussstecker führendes, mehradriges Kabel aufweist, über welches er ansteuerbar und stromversorgbar ist, wobei das Gehäuse des Rohrmotors (2) mit einer als Schutzleiter dienenden Ader des Kabels verbunden ist.

6. Wickelwellenanordnung nach einem der vorhergehenden Ansprüche, **dadurch gekennzeichnet, dass** das Verbindungselement (12, 14; 32) insgesamt ringförmig ist, beispielsweise aus einem ringförmigen Einzelteil besteht oder zwei um 180° versetzt angeordnete, halbringförmige Einzelteile aufweist.

7. Wickelwellenanordnung nach einem der vorhergehenden Ansprüche, **dadurch gekennzeichnet, dass** ein an der Wickelwelle (3) angebrachter Träger (13, 15; 33, 35) für das Verbindungselement (12, 14; 32) vorgesehen ist, von dem das Verbindungselement (12, 14; 32) gehalten wird.

8. Wickelwellenanordnung nach Anspruch 7, **dadurch gekennzeichnet, dass** der Träger (13, 15; 33, 35) als in die Wickelwelle (3) eingesteckte Trägerhülse ausgebildet ist, vorteilhaft mit einem auf der Innenseite des Verbindungselements (12, 14; 32) angeordneten Innenteil (15; 35) und einem auf der Außenseite des Verbindungselements (12, 14; 32) angeordneten Außenteil (13; 33), die weiter bevorzugt über das Verbindungselement (12, 14; 32) durchdringende oder überbrückende Befestigungsmittel miteinander verbunden sind.

9. Wickelwellenanordnung nach einem der Ansprüche 3 bis 5, **dadurch gekennzeichnet, dass** das Verbindungselement (12, 14) eine Anzahl insbesondere insgesamt ringförmig angeordneter Faserpinsel mit elektrisch leitfähigen Pinselfasern (14), beispielsweise PA6-Fasern umfasst, wobei vorteilhaft die Pinselfasern (14) elektrisch leitend in Gleitkontakt mit dem rohrförmigen Gehäuseabschnitt (10) stehen und ein aus einem elektrisch leitenden Material bestehender Faserträger (12) elektrisch leitend und mitdrehend mit der Wickelwelle (3).

10. Wickelwellenanordnung nach einem der Ansprüche 3, 4, 5 oder 9, **dadurch gekennzeichnet, dass** das Verbindungselement (32) eine Anzahl insbesondere insgesamt ringförmig angeordneter Schaumstoffelemente aus einem elektrisch leitfähigen Schaumstoff wie beispielsweise ESD-Schaumstoff umfasst, wobei das Verbindungselement (32) vorteilhaft elektrisch leitend auf dem rohrförmigen Gehäuseabschnitt (10) aufliegt und elektrisch leitend und mitdrehend mit der Wickelwelle (3) verbunden ist.

11. Wickelwellenanordnung nach einem der vorhergehenden Ansprüche, **dadurch gekennzeichnet, dass** das Verbindungselement eine Anzahl insbesondere insgesamt ringförmig angeordneter metallischer Schleifkontakte umfasst.

12. Wickelwellenanordnung nach einem der vorhergehenden Ansprüche, **dadurch gekennzeichnet, dass** das Verbindungselement eine Anzahl insbesondere insgesamt ringförmig angeordneter Bürsten mit elektrisch leitfähigen Borsten, insbesondere Metallborsten umfasst.

13. Senkrechtmarkise mit einer in einem Einbauraum (1) angeordneten Wickelwellenanordnung, welche eine drehbar gelagerte Wickelwelle (3) umfasst, auf der ein Markisentuch (4) aufgenommen ist, wobei
der Einbauraum (1) die Wickelwelle (3) mehrseitig umgibt und an seiner Unterseite eine Tuchauslassöffnung (7) aufweist, durch die das Markisentuch (4) geführt ist, und wobei
das Markisentuch (4) mit seinem einen Ende an der Wickelwelle (3) befestigt ist und an seinem anderen, unteren Ende ein Fallstab (5) befestigt ist, und wobei sich ein Tuchleitprofil (6) entlang der Tuchauslassöffnung (7) erstreckt, welches einen im Querschnitt in etwa nasenförmigen Profilabschnitt aufweist, an dem das Markisentuch (4) aus einer durch den Außenumfang des durch die Wickelwelle (3) und den aufgewickelten Teil des Markisentuchs (4) gebildeten Ballens verlaufenden senkrechten Ebene in eine durch die Tuchauslassöffnung (7) verlaufende senkrechte Ebene umgelenkt wird,
**dadurch gekennzeichnet, dass**
die Wickelwellenanordnung nach einem der vorhergehenden Ansprüche ausgebildet ist.

14. Senkrechtmarkise nach Anspruch 13, **dadurch gekennzeichnet, dass** zur Ableitung einer elektrostatischen Aufladung von der Wickelwelle (3) über den stehenden Abschnitt (9, 10) des elektrischen Antriebs (2) ein Schutzleiter vorgesehen ist, der mit dem stehenden Abschnitt (9, 10) verbunden ist.

## Claims

1. Winding shaft arrangement for an awning, preferably a vertical awning, having a winding shaft (3) which can be rotatably supported between two side parts (11) and to which an awning cloth (4) can be fastened by its one end, wherein the winding shaft (3) has a bearing journal at its one end and an electric drive (2) at its other end and is supportable thereon on the side parts (11), and wherein the winding shaft (3) is designed as a hollow shaft and the electric drive (2) is designed as a tubular motor which is inserted into the winding shaft (3) and has a stationary section (9, 10) which can be attached in a rotationally fixed manner to the associated side part (11) and a rotary section (8) which engages from the inside on the winding shaft (3) and co-rotates with the winding shaft (3), wherein a connecting element (12, 14; 32) is provided which electrically conductively connects the stationary section (9, 10) to the rotatable winding shaft (3), **characterized in that** the stationary section (9,10) has a connection possibility for connecting an earthing line, so that an electrostatic charge can be discharged from the winding shaft (3) via the stationary section (9, 10) and the earthing line, wherein the connection element (12, 14; 32) is attached to the winding shaft (3) in a co-rotating and electrically conductive manner and is in electrically conductive sliding contact with the stationary section (9, 10).

2. Winding shaft arrangement according to claim 1, **characterized in that** the connecting element (12,14; 32) is arranged inside the winding shaft.

3. Winding shaft arrangement according to claim 1 or 2, **characterized in that** the stationary section (9,10) has a housing with a tubular housing section (10) which is made of metal and is inserted into the winding shaft (3) and which is in electrically conductive contact with the connecting element (12, 14; 32).

4. Winding shaft arrangement according to claim 3, **characterized in that** the tubular housing section (10) is electrically conductively connected to the connection possibility provided on the housing for connecting an earthing line, for example with a cable clamp or cable clamping screw.

5. Winding shaft arrangement according to claim 4, **characterized in that** the tubular motor (2) has a multicore cable which leads, for example, to a connecting plug and via which it can be driven and supplied with current, wherein the housing of the tubular motor (2) is connected to a core of the cable serving as a protective conductor.

6. Winding shaft arrangement according to one of the preceding claims, **characterized in that** the connecting element (12, 14; 32) is annular as a whole, and consists, for example, of an annular individual part or has two semi-annular individual parts arranged offset by 180°.

7. Winding shaft arrangement according to one of the preceding claims, **characterized in that** a carrier (13, 15; 33, 35) for the connecting element (12, 14; 32) is provided, which is attached to the winding shaft (3) and by means of which the connecting element (12, 14; 32) is held.

8. Winding shaft arrangement according to claim 7, **characterized in that** the carrier (13,15; 33, 35) is designed as a support sleeve inserted into the winding shaft (3), advantageously with an inner part (15; 35) arranged on the inside of the connecting element (12, 14; 32) and an outer part (13; 33) arranged on the outside of the connecting element (12, 14; 32), which are further preferably connected to one another via fastening means penetrating or bridging the connecting element (12, 14; 32).

9. Winding shaft arrangement according to one of claims 3 to 5, **characterized in that** the connecting element (12, 14) comprises a number of fiber brushes, in particular arranged in a total annular shape, having electrically conductive brush fibers (14), for example PA6 fibers, wherein advantageously the brush fibers (14) are in electrically conductive sliding contact with the tubular housing section (10) and a fiber carrier (12) consisting of an electrically conductive material is electrically conductive and co-rotating with the winding shaft (3).

10. Winding shaft arrangement according to one of claims 3,4, 5 or 9, **characterized in that** the connecting element (32) comprises a number of foam elements, in particular arranged in a total annular shape, made of an electrically conductive foam material such as ESD foam material, wherein the connecting element (32) advantageously rests in an electrically conductive manner on the tubular housing section (10) and is connected in an electrically conductive and co-rotating manner to the winding shaft (3).

11. Winding shaft arrangement according to one of the preceding claims, **characterized in that** the connecting element comprises a number of metallic sliding contacts arranged in particular in a total annular shape.

12. Winding shaft arrangement according to one of the preceding claims, **characterized in that** the connecting element comprises a number of brushes with electrically conductive bristles, in particular metal bristles, arranged in particular in a total annular shape.

13. Vertical awning having a winding shaft arrangement which is arranged in an installation space (1) and comprises a rotatably mounted winding shaft (3) on which an awning cloth (4) is accommodated, wherein
the installation space (1) surrounds the winding shaft (3) on a plurality of sides and comprises a cloth outlet opening (7) on its underside, through which the awning cloth (4) is guided, and wherein
the awning cloth (4) is fastened by its one end to the winding shaft (3) and a drop bar (5) is fastened to its other, lower end and wherein
a cloth guide profile (6) extends along the cloth outlet opening (7) and comprises a profile section which is approximately nose-shaped in cross-section and at which the awning cloth (4) is deflected from a vertical plane extending through the outer circumference of the bale formed by the winding shaft (3) and the wound-up part of the awning cloth (4) into a vertical plane extending through the cloth outlet opening (7),
**characterized in that**
the winding shaft arrangement is designed according to one of the preceding claims.

14. Vertical awning according to claim 13, **characterized in that** for diverting an electrostatic charge from the winding shaft (3) via the stationary section (9,10) of the electric drive (2), a protective conductor is provided which is connected to the stationary section (9, 10).

## Revendications

1. Dispositif d'arbre d'enroulement pour un store, de préférence un store vertical, avec un arbre d'enroulement (3) qui peut s'appuyer avec possibilité de rotation entre deux parties latérales (11) et sur lequel une toile de store (4) peut être fixée par une extrémité, dans lequel
l'arbre d'enroulement (3) dispose d'un tourillon à une extrémité et d'un entraînement électrique (2) à l'autre extrémité et peut s'appuyer par ceux-ci sur les parties latérales (11), et dans lequel
l'arbre d'enroulement (3) est conformé comme un arbre creux et l'entraînement tubulaire (2) est conformé comme un moteur tubulaire introduit dans l'arbre d'enroulement (3), qui présente une partie stationnaire (9, 10) pouvant être placée de façon solidaire en rotation sur la partie latérale (11) correspondante et une partie rotative (8) qui se met en prise par l'intérieur sur l'arbre d'enroulement (3) et suit la rotation de l'arbre d'enroulement (3),
un élément de liaison (12, 14 ; 32) étant prévu et reliant la partie stationnaire (9, 10) à l'arbre d'enroulement (3) rotatif de façon conductrice électrique,
**caractérisé en ce que** la partie stationnaire (9, 10) présente une possibilité de branchement pour le branchement d'une ligne de mise à la terre, de sorte qu'une charge électrostatique peut être évacuée de l'arbre d'enroulement (3) en passant par la partie stationnaire (9, 10) et la ligne de mise à la terre, l'élément de liaison (12, 14 ; 32) étant fixé à l'arbre d'enroulement (3) de façon à suivre sa rotation et de façon conductrice électrique et étant en contact glissant et électriquement conducteur avec la partie stationnaire (9, 10).

2. Dispositif d'arbre d'enroulement selon la revendication 1, **caractérisé en ce que** l'élément de liaison (12, 14 ; 32) est disposé à l'intérieur de l'arbre d'enroulement.

3. Dispositif d'arbre d'enroulement selon la revendication 1 ou 2, **caractérisé en ce que** la partie stationnaire (9,10) présente un boîtier avec une partie de boîtier tubulaire (10) en métal qui est introduite dans l'arbre d'enroulement (3) et reliée à l'élément de liaison (12, 14 ; 32) de façon conductrice électrique.

4. Dispositif d'arbre d'enroulement selon la revendication 3, **caractérisé en ce que** la partie de boîtier tubulaire (10) est reliée de façon conductrice électrique à la possibilité de branchement pour le branchement d'une ligne de mise à la terre prévue sur le boîtier, par exemple par une borne de câble ou une borne de câble à vis.

5. Dispositif d'arbre d'enroulement selon la revendication 4, **caractérisé en ce que** le moteur tubulaire (2) présente, par exemple, un câble à plusieurs conducteurs menant à un connecteur de branchement, par lequel il peut être commandé et alimenté en énergie, le boîtier du moteur tubulaire (2) étant connecté à un conducteur du câble qui sert de conducteur de protection.

6. Dispositif d'arbre d'enroulement selon l'une des revendications précédentes, **caractérisé en ce que** l'élément de liaison (12, 14 ; 32) à une forme générale annulaire, par exemple se compose d'une pièce annulaire ou de deux pièces en forme de moitié d'anneau disposées avec un décalage de 180°.

7. Dispositif d'arbre d'enroulement selon l'une des revendications précédentes, **caractérisé en ce qu'**il est prévu un support (13, 15 ; 33, 35) pour l'élément de liaison (12, 14 ; 32) placé sur l'arbre d'enroulement (3), par lequel l'élément de liaison (12, 14 ; 32) est retenu.

8. Dispositif d'arbre d'enroulement selon la revendication 7, **caractérisé en ce que** le support (13, 15 ; 33, 35) conformé comme une douille de support insérée dans l'arbre d'enroulement (3), de préférence avec une partie intérieure (15 ; 35) disposée sur la face intérieure de l'élément de liaison (12, 14 ; 32) et une partie extérieure (13 ; 33) disposée sur la face extérieure de l'élément de liaison (12, 14 ; 32), qui sont en outre de préférence reliées entre elles par des moyens de fixation traversant l'élément de liaison (12, 14 ; 32) ou passant par-dessus.

9. Dispositif d'arbre d'enroulement selon l'une des revendications 3 à 5, **caractérisé en ce que** l'élément de liaison (12, 14) présente un certain nombre de pinceaux de fibres, disposées en particulier ensemble en forme d'anneau, avec des fibres de pinceau (14) conductrices électriques, par exemple des fibres en PA6, les fibres de pinceau (14) étant avantageusement en contact glissant et conducteur électrique avec la partie de boîtier tubulaire (10), et un support de fibres (12) fait de matériau conducteur électrique relié de façon conductrice électrique et solidaire en rotation avec l'arbre d'enroulement (3).

10. Dispositif d'arbre d'enroulement selon l'une des revendications 3, 4, 5 ou 9, **caractérisé en ce que** l'élément de liaison (32) présente un certain nombre d'éléments en mousse disposés en particulier ensemble en forme d'anneau, faits d'une mousse conductrice électrique telle que de la mousse ESD, l'élément de liaison (32) reposant avantageusement de façon conductrice électrique sur la partie de boîtier tubulaire (10) et étant relié de façon conductrice électrique et solidaire en rotation avec l'arbre d'enroulement (3).

11. Dispositif d'arbre d'enroulement selon l'une des revendications précédentes, **caractérisé en ce que** l'élément de liaison comprend un certain nombre de contacts frotteurs métalliques, en particulier disposés ensemble en forme d'anneau.

12. Dispositif d'arbre d'enroulement selon l'une des revendications précédentes, **caractérisé en ce que** l'élément de liaison comprend un certain nombre de balais, disposés en particulier ensemble en forme d'anneau, avec des brins conducteurs électriques, en particulier des brins métalliques.

13. Store vertical avec un dispositif d'arbre d'enroulement disposé dans un espace d'installation (1), qui comprend un arbre d'enroulement (3) supporté avec possibilité de rotation sur lequel est reçue une toile de store (4), l'espace d'installation (1) entourant l'arbre d'enroulement (3) sur plusieurs côtés et présentant sur une face inférieure une ouverture de sortie de la toile (7) à travers laquelle la toile de store (4) est guidée,
la toile de store (4) étant fixée à une extrémité sur l'arbre d'enroulement (3) et à son autre extrémité inférieure à une barre de descente (5),
et un profilé de guidage de la toile (6) s'étendant le long de l'ouverture de sortie de la toile (7) et présentant en section une partie de profilé approximativement en forme de bec dans laquelle la toile de store (4) est déviée d'un plan vertical passant par le rouleau formé par l'arbre d'enroulement (3) et la partie enroulée du toile de store (4) à un plan passant par l'ouverture de sortie de la toile (7),
**caractérisé en ce que** le dispositif d'arbre d'enroulement est conformé selon l'une des revendications précédentes.

14. Store vertical selon la revendication 13, **caractérisé en ce qu'**il est prévu, pour évacuer une charge électrostatique de l'arbre d'enroulement (3) via la partie stationnaire (9, 10) de l'entraînement tubulaire (2), un conducteur de protection qui est relié à la partie stationnaire (9, 10).
